# EUROPÄISCHE PATENTSCHRIFT

(11) **EP 0 993 892 B1**
(45) Veröffentlichungstag und Bekanntmachung des Hinweises auf die Patenterteilung: **25.07.2001**
(21) Anmeldenummer: 98119198.4
(22) Anmeldetag: 12.10.1998
(51) Int. Cl.: B22D 29/00

(54) **Auspackstation für Formkästen**
Knock-out station for flaks
Station de décochage pour châssis de moulage

(43) Veröffentlichungstag der Anmeldung: 19.04.2000
(73) Patentinhaber: Heinrich Wagner Sinto Maschinenfabrik GmbH, 57334 Bad Laasphe (DE)
(72) Erfinder: Grolla, Herbert Dipl.-Ing., 57334 Bad Laasphe (DE)
(74) Vertreter: Missling, Arne, Dipl.-Ing.

(56) Entgegenhaltungen:
- EP-A- 0 878 257
- EP-A- 0 878 258
- DD-A- 160 741
- DE-A- 1 783 035
- DE-U- 1 715 404
- JP-A- 56 074 364
- US-A- 3 273 210

## Beschreibung

Die Erfindung betrifft eine Auspackstation für Formkästen aufweisende Gießformen mit einer Ausstoßeinheit für den im Formkasten enthaltenen Formballen.

Aus der nicht vorveröffentlichten EP 0 878 258 A1 (Artikel 54(3) EPÜ) ist eine Gießanlage beschrieben, die eine Auspackstation für die Formkästen zeigt. Die Auspackstation hat eine Ausstoßeinheit in Form einer Preßplatte, welche von einem Preßstempel bewegt wird. Auf der gegenüberliegenden Seite der Auspackstation ist, eine Aufnahme für den ausgestoßenen Formballen angeordnet.

In Gießereien werden formkastengebundene Formen nach dem Gießen und dem Abkühlen entleert. Das Entleeren erfolgt entweder durch Ausrütteln des Formkastens oder in mechanisierten Formanlagen durch Ausdrücken des Formballens aus dem Formkasten. Das Ausdrücken geschieht vielfach von oben nach unten, wobei der Formballen aus einer beachtlichen Höhe auf eine Transportvorrichtung fällt, was bei empfindlichen Gußstücken zu Beschädigungen führen kann. Eine andere Art des Ausdrückens besteht darin, daß der Formballen von unten nach oben ausgeschoben wird, wobei jedoch eine Abschiebevorrichtung erforderlich ist, die den Formballen von der Ausdrückplatte auf eine Transportvorrichtung für den Weitertransport schiebt.

Für moderne Formanlagen wird zur Einsparung manueller Tätigkeiten oft gefordert, daß das Gußstück automatisch an einer hängenden Transportvorrichtung angehangen und aus dem Formballen zum automatischen Weitertransport herausgezogen wird. Hierzu ist es jedoch erforderlich, den Formballen nach dem Ausdrücken und nach dem Abschieben senkrecht zu stellen, damit das Gußstück für die Hängetransportbahn greifbar ist. Zur Senkrechtstellung des Formballens ist somit eine weitere, sehr aufwendige Vorrichtung erforderlich.

Aufgabe der Erfindung ist es, eine Auspackstation vorzuschlagen, die diese bisher für notwendig erachteten Arbeitsgänge reduziert und die einfach im Aufbau und kostengünstig in der Herstellung ist.

Diese Aufgabe wird erfindungsgemäß dadurch gelöst, daß die Auspackstation zwei übereinander liegende Führungsbahnen für den beim Auspackvorgang stehend angeordneten Formkasten aufweist, daß auf der einen Seite des Formkastens die Ausstoßeinheit in Form eines mit einer Preßplatte versehenen horizontal beweglichen Preßstempeis und auf der gegenüberliegenden Seite des Formkastens ein Aufnahmetisch für den Formballen angeordnet ist. Gemäß einer vorteilhaften Ausführungsform ist oberhalb des Aufnahmetisches eine hängende Transportbahn angeordnet, die das Gußstück aus dem stehend aus dem Formkasten ausgeschobenen Formballen herauszieht. Die beiden übereinander liegenden Führungsbahnen dienen zum einen dazu, den aufrecht stehenden Formkasten durch die Auspackstation zu führen und gleichzeitig ein Widerlager zu bilden, wenn der Formballen seitlich aus dem Formrahmen der Gießform herausgeschoben wird. Das Gußstück kann dann in einfacher Weise mit einer hängenden Transportbahn aus dem Formballen herausgezogen und abtransportiert werden.

Für den Auspackvorgang in der Auspackstation muß somit die Gießform senkrecht stehend angeordnet werden, wobei dies entweder dadurch geschehen kann, daß die liegend auf der Transportlinie herangeführte Gießform über eine Wendeeinrichtung senkrecht gestellt und dann der Auspackstation zugeführt wird. Nach dem erfolgten Auspakken wird dann die Gießform in senkrechter Stellung einer zweiten Wendevorrichtung zugeführt und durch diese wieder in die horizontale Lage überführt, was vorteilhaft für die Formung der Gießform wie auch für das Kerneinlegen ist. Es ist jedoch auch denkbar, in die Auspackstation selber eine Wendeeinrichtung zu integrieren, wobei dann die Führungsbahnen vorteilhaft an einen gemeinsamen angetriebenen Drehkranz befestigt sind.

Für eine Gießanlage, bei der die Formkästen liegend abgegossen werden, hat es sich als vorteilhaft herausgestellt, die Wendeeinrichtung mit vier in einem Winkel von 90 Grad verlaufenden Führungsbahnen zu versehen, so daß die Formkästen liegend in die Auspackstation eingeschoben werden können und aus dieser stehend ausgeschoben zu werden. Nach dem Auspacken wird der Formkasten wieder zurückgedreht. Eine derartige Vorrichtung kann auch in eine Auspackstation integriert werden, so daß auch liegend gegossene Formkästen ausgepackt und wieder in eine liegende Lage nach dem Auspacken überführt werden können.

Weitere vorteilhafte Ausgestaltungen der Erfindung sind im folgenden anhand der Zeichnung näher beschrieben, in dieser zeigen:
- Fig. 1: in perspektivischer Ansicht eine Auspackstation, die gleichzeitig als Wendeeinrichtung ausgebildet ist,
- Fig. 2: einen Querschnitt durch eine Auspackstation ähnlich Fig. 1, bei der jedoch die Formkästen liegend oder stehend antransportiert werden können,
- Fig. 3: einen Schnitt entsprechend Fig. 2, jedoch mit verschobenem Aufnahmetisch,
- Fig. 4: eine Auspackstation gemäß der Erfindung, der Wendeeinrichtungen vor- und nachgeschaltet sind und
- Fig. 5: einen Schnitt durch die Auspackstation nach Fig. 4.

Fig. 1 zeigt eine Auspackstation 1, die in eine Transportlinie 2, eingeschaltet ist. Die zwei Formkastenhälften 3,4 aufweisende Gießformen 5, werden von rechts in der Zeichnung gesehen der Auspackstation 1 stehend zugeführt. Hierzu werden die Formkästen 3,4 auf einer Transportlinie 2 stehend angeordnet, die aus zwei U-Träger 6 besteht, welche an ihren Innenseiten Transportrollen 7, aufweisen. Der Abtransport der Gießformen 5 in liegender Weise aus der Auspackstation 1 erfolgt gleichfalls über eine Transportlinie 2, die entsprechend der ersten Transportlinie ausgebildet ist, wobei jedoch die U-Träger 6 einen größeren Abstand zueinander aufweisen. Die Auspackstation 1 weist einen Drehkranz 8 auf, der zwei einander gegenüberliegende Führungsbahnen 9 trägt. Diese Führungsbahnen 9 weisen gleichfalls Transportrollen 10 auf, die die Gießform 5 an den entsprechenden Ansätzen 11 stützen. Der Aufbau dieser Führungsbahnen 9 geht insbesondere aus den Fig. 2 und 3 hervor.

Auf der einen Seite der Auspackstation 1 ist ein Preßstempel 12 mit einer Preßplatte 13 vorgesehen und auf der gegenüberliegenden Seite ein Aufnahmetisch 14 für die Aufnahme des Formballens 15 der Gießform 5.

Durch Verschieben der Preßplatte 13 wird der Formballen 15 aus dem Formkasten 3,4 herausgedrückt und auf den Aufnahmetisch 14 aufgeschoben. Das senkrecht stehende Gußstück 23 kann dann durch eine hängende Transportbahn 16, wie sie in Fig. 2 dargestellt ist, aufgenommen und abtransportiert werden.

Nach dem Leeren der beiden Formkastenhälften 3,4 wird der Formkasten um 90 Grad um seine Längsachse gewendet und liegend auf die Transportlinie 2 herausgezogen oder geschoben. In den Fig. 2 und 3 ist die in Fig. 1 schematisch dargestellte Auspackstation im Detail näher dargestellt.

Die Auspackstation 1 weist ein Gestell 17 auf, wobei der Drehkranz 8 auf vom Gestell getragenen Rollen 18 ruht. Ein Antriebsmotor 19 dient zum Drehen des Drehkranzes.

Ein den Preßstempel 12 aufnehmender Zylinder 20 ist gleichfalls am Gestell gelagert, so daß die Preßplatte 13 eine horizontale Bewegung ausführt. In der Höhe der Öffnung der beiden Formkastenhälften 3,4 ist der Aufnahmetisch 14 angeordnet, der auf Rollen 21 verschiebbar gelagert ist. Für die Verschiebung dient eine Kolbenzylindereinheit 22. Diese Verschiebung des Tisches ist dann erforderlich, wenn der Formkasten in der Auspackstation gewendet werden soll, damit dieser stehend ausgepackt oder ggfs. liegend wieder aus der Auspackstation herausgeführt werden kann.

Der Abtransport der Gußstücke erfolgt mittels einer hängenden Transportbahn 16, die die Gußstücke 23 mitnimmt und diese dabei vom Formsand 24 trennt.

In Fig. 3 ist die liegend antransportierte Gießform 5 dargestellt.

In den Fig. 4 und 5 ist eine Auspackstation 1 dargestellt, die in eine Transportlinie 2 eingeschaltet ist, in der die Formkästen liegend abgegossen, stehend ausgepackt und liegend wieder weitertransportiert werden. Der Auspackstation 1 sind je eine Wendeeinrichtung 25,26 vor- bzw. nachgeschaltet, wobei diese Wendeeinrichtungen mit je vier Führungsbahnen 27 versehen sind, so daß die Gießformen 5 in jeder der Wendeeinrichtungen von der liegenden in die stehende bzw. von der stehenden in die liegende Stellung überführt werden können. Der Transport der Formkästen durch die Wendeeinrichtungen 25,26 kann ausschließlich durch Weiterschieben der Formkästen 3,4 bewerkstelligt werden. Der Aufbau der Auspackstation ist in Fig. 5 im einzelnen dargestellt, wobei hier im Unterschied zu der Auspackstation nach Fig. 1 bis 3 die Führungsbahnen 9 starr mit dem Rahmen 28 der Auspackstation 1 verbunden sind. Die Anordnung der Austoßeinheit 12,13,20 ist die gleiche wie in den Fig. 1 bis 3 dargestellt. Ein Unterschied besteht in der Ausbildung des Aufnahmetisches 14, der hier im Gegensatz zu dem Ausführungsbeispiel an den Fig. 1 bis 3, starr ausgebildet sein kann.

### Bezugszeichenliste:

- 1 -: Auspackstation
- 2 -: Transportlinie
- 3,4 -: Formkastenhälften
- 5 -: Gießform
- 6 -: U-Träger
- 7 -: Transportrollen
- 8 -: Drehkranz
- 9,27 -: Führungsbahn
- 10 -: Transportrollen
- 11 -: Ansätze
- 12 -: Preßstempel
- 13 -: Preßplatte
- 14 -: Aufnahmetisch
- 15 -: Formballen
- 16 -: Transportbahn
- 17 -: Gestell
- 18,21 -: Rollen
- 19 -: Antriebsmotor
- 20 -: Zylinder
- 22 -: Kolbenzylindereinheit
- 23 -: Gußstücke
- 24 -: Formsand
- 25,26 -: Wendeeinrichtung
- 28 -: Rahmen

- 12,13,20 -: Ausstoßeinheit

## Patentansprüche

1. Auspackstation (1) für Formkästen (3,4) aufweisende Gießformen (5) mit einer Ausstoßeinheit (12,13,20) für den im Formkasten (3,4) enthaltenen Formballen (15), wobei die Auspackstation (1) zwei übereinander liegende Führungsbahnen (9) für den beim Auspackvorgang stehend angeordneten Formkasten (3,4) aufweist, und auf der einen Seite des Formkastens (3,4) die Ausstoßeinheit (12,13,20) in Form eines mit einer Preßplatte (13) versehenen horizontal beweglichen Preßstempels (12) und auf der gegenüberliegenden Seite des Formkastens (3,4) eine Aufnahme (14) für den Formballen (15) angeordnet ist.

2. Auspackstation nach Anspruch 1, dadurch gekennzeichnet, daß die Führungsbahnen (9) Bestandteil einer Wendeeinrichtung sind, die den Formkasten (3,4) um seine Längsachse drehen.

3. Auspackstation nach Anspruch 1 oder 2, dadurch gekennzeichnet, daß die Auspackstation (1) in eine Transportlinie (2) einer Gießanlage eingeschaltet ist.

4. Auspackstation nach einem der Ansprüche 1 bis 3, dadurch gekennzeichnet, daß vor und/oder hinter der Auspackstation (1) in der Transportlinie (2) der Gießanlage jeweils eine Wendeeinrichtung (25,26) für das Drehen des Formkastens (3,4) um seine Längsachse angeordnet ist.

5. Auspackstation nach Anspruch 4, dadurch gekennzeichnet, daß die Wendeeinrichtung (25,26) eine zweite parallel zur ersten Führungsbahn (9) verlaufende, jedoch 90 Grad zur ersten Führungsbahn (9) versetzt angeordnete zweite Führungsbahn (27) aufweist, welche synchron mit der ersten Führungsbahn (27) bewegbar ist.

6. Auspackstation nach einem der Ansprüche 1 bis 5, dadurch gekennzeichnet, daß jede Führungsbahn (9,27) an einem Drehkranz (8) befestigt sind, welcher mit dem Antriebsmotor (19) der Wendeeinrichtung (25,26) betriebsverbunden ist.

7. Auspackstation nach einem der Ansprüche 1 bis 6, dadurch gekennzeichnet, daß die Wendeeinrichtung (25,26) zwei Transportlinien (2) unterschiedlicher Breite miteinander verbindet, wobei die eine Transportlinie (2) den Formkasten liegend und die andere den Formkasten stehend transportiert.

8. Auspackstation nach einem der Ansprüche 1 bis 7, dadurch gekennzeichnet, daß oberhalb des Aufnahmetisches (14) eine Transportbahn (16) für das Gußstück (23) vorgesehen ist.

## Claims

1. A knock-out station (1) for casting moulds (5) provided with moulding boxes (3, 4), comprising an ejection unit (12, 13, 20) for the mould body (15) contained in the moulding box (3, 4), wherein the knock-out station (1) has two guideways (9) arranged one above the other for the moulding boxes (3, 4) which, during the knock-out process, are arranged upright, and the ejection unit (12, 13, 20) in the form of a horizontally movable pressure ram (12) provided with a pressure plate (13) is arranged on one side of the moulding box (3, 4), and a receiver (14) for the mould body (15) is arranged on the opposite side of the moulding box (3, 4).

2. A knock-out station according to claim 1, characterised in that the guideways (9) are part of a turning device and rotate the moulding box (3, 4) about its longitudinal axis.

3. A knock-out station according to claim 1 or 2, characterised in that the knock-out station (1) is interposed in a conveyor line (2) of a casting installation.

4. A knock-out station according to any one of claims 1 to 3, characterised in that a respective turning device (25, 26) for rotating the moulding box (3, 4) about its longitudinal axis is arranged upstream and/or downstream of the knock-out station (1) in the conveyor line (2) of the casting installation.

5. A knock-out station according to claim 4, characterised in that the turning device (25, 26) has a second guideway (27) extending parallel to the first guideway (9), but shifted through 90° relative to the first guideway (9) and movable synchronously with the first guideway (27).

6. A knock-out station according to any one of claims 1 to 5, characterised in that each guideway (9, 27) is fixed to a rotary ring (8) operatively connected to the drive motor (19) of the turning device (25, 26).

7. A knock-out station according to any one of claims 1 to 6, characterised in that the turning device (25, 26) interconnects two conveyor lines (2) of different widths, the one conveyor line (2) conveying the moulding box lying down and the other conveying the moulding box upright.

8. A knock-out station according to any one of claims 1 to 7, characterised in that a conveyor track (16) for the casting (23) is provided above the receiving table (14).

## Revendications

1. Station de démoulage (1) pour des moules de coulée (5) présentant des châssis de moule (3, 4), comportant un dispositif éjecteur (12, 13, 20) pour la masse de moulage (15) contenue dans le châssis de moule (3, 4), la station de démoulage (1) présentant deux voies de guidage (9) situées l'une au-dessus de l'autre pour le châssis de moule (3, 4) disposé verticalement lors de l'opération de démoulage, et le dispositif éjecteur (12, 13, 20), sous la forme d'un poinçon de pressage (12), mobile horizontalement, muni d'une plaque de pressage (13), étant disposé sur l'un des côtés du châssis de moule (3, 4), et un réceptacle (14) pour la masse de moulage (15) étant disposé sur le côté opposé du châssis de moule (3, 4).

2. Station de démoulage suivant la revendication 1, caractérisée en ce que les voies de guidage (9) sont des éléments constitutifs d'un dispositif de retournement qui fait tourner le châssis de moule (3, 4) autour de son axe longitudinal.

3. Station de démoulage suivant la revendication 1 ou la revendication 2, caractérisée en ce que la station de démoulage (1) est intégrée dans une ligne de transport (2) d'une installation de fonderie.

4. Station de démoulage suivant l'une des revendications 1 à 3, caractérisée en ce qu'avant et/ou après la station de démoulage (1), dans la ligne de transport (2) de l'installation de fonderie, est chaque fois disposé un dispositif de retournement (25, 26) pour faire tourner le châssis de moule (3, 4) autour de son axe longitudinal.

5. Station de démoulage suivant la revendication 4, caractérisée en ce que le dispositif de retournement (25, 26) présente une deuxième voie de guidage (27) de direction parallèle à la première voie de guidage (9), mais disposée décalée de 90 degrés par rapport à la première voie de guidage (9), cette deuxième voie de guidage (27) pouvant se déplacer en synchronisme avec la première voie de guidage (27).

6. Station de démoulage suivant l'une des revendications 1 à 5, caractérisée en ce que chaque voie de guidage (9, 27) est fixée à une couronne tournante (8), laquelle est reliée, pour son fonctionnement, au moteur d'entraînement (19) du dispositif de retournement (25, 26) .

7. Station de démoulage suivant l'une des revendications 1 à 6, caractérisée en ce que le dispositif de retournement (25, 26) relie entre elles deux lignes de transport (2) de largeur différente, l'une des lignes de transport (2) transportant le châssis de moule horizontal, et l'autre ligne de transport transportant le châssis de moule vertical.

8. Station de démoulage suivant l'une des revendications 1 à 7, caractérisée en ce qu'au dessus de la table de réception (14), il est prévu une ligne de transport (16) pour la pièce de fonderie (23).
